# EUROPÄISCHE PATENTSCHRIFT

(11) **EP 2 643 133 B1**
(45) Veröffentlichungstag und Bekanntmachung des Hinweises auf die Patenterteilung: **03.02.2016**
(21) Anmeldenummer: 11817270.9
(22) Anmeldetag: 09.11.2011
(51) Int. Cl.: B28B 7/24, B28B 7/16

(54) **FORM ZUR HERSTELLUNG VON BETONFORMSTEINEN**
MOLD FOR PRODUCING MOLDED CONCRETE BLOCKS
MOULE POUR LA FABRICATION DE BLOCS MOULÉS EN BÉTON

(30) Priorität: 23.11.2010 DE 102010060742
(43) Veröffentlichungstag der Anmeldung: 02.10.2013
(73) Patentinhaber: KOBRA Formen GmbH, 08485 Lengenfeld (DE)
(72) Erfinder: STICHEL, Holger, 08485 Pechtelsgrün (DE); RASBIELER, Jörg, 08056 Zwickau (DE)
(74) Vertreter: Baur & Weber Patentanwälte
(86) Internationale Anmeldenummer: PCT/EP2011/069774
(87) Internationale Veröffentlichungsnummer: WO 2012/069315

(56) Entgegenhaltungen:
- WO-A2-2008/128993
- DE-U- 1 818 977
- JP-U- 60 053 512
- US-A- 2 854 724

## Beschreibung

Die Erfindung betrifft eine Form zur Herstellung von Betonformsteinen.

Formen zur industriellen Herstellung von Betonformsteinen in Betonformmaschinen weisen typischerweise eine Mehrzahl von nebeneinander angeordneten und durch Zwischenwände voneinander getrennten Formnestern auf. Die Gesamtheit der Formnester wird auch als Steinfeld bezeichnet, wobei die randständigen Formnester zur Außenseite des Steinfelds weisend durch Außenwände begrenzt sind. Insbesondere für hohe Formen, beispielsweise zur Herstellung von Hohlblocksteinen, sind zumindest die Zwischenwände typischerweise durch Wandplatten gebildet, welche untereinander und auf den Außenwänden direkt oder indirekt verbunden sind und einen im wesentlichen starren Kasten bilden. Die Formnester sind nach oben und unten offen und die Wandplatten sind vertikal zwischen einer unteren und einer oberen Begrenzungsebene der Form durchgehend ausgebildet. An der Oberseite der Form ist das Steinfeld in der Regel von einer Deckrahmenfläche, welche insbesondere durch austauschbare Verschleißbleche gebildet sein kann, umgeben.

Die die Formnester begrenzenden Wandflächen sind erheblichen mechanischen Beanspruchungen ausgesetzt, insbesondere statisch durch hohen Seitendruck des Betongemenges, an dessen Oberseite Druckplatten anliegen, und dynamisch durch Abriebskräfte der beim Rütteln und beim Entformen entlang der Wandflächen bewegten körnigen Bestandteile des Betongemenges zur Verminderung von Verschleißerscheinungen durch Abrieb werden die Oberflächen der Seitenwände vorteilhafterweise gehärtet. Bei der Härtung ergibt eine Einsatzhärtung eine höhere Verschleißfestigkeit als eine Nitrierung, birgt aber auch eine größere Gefahr, dass sich Formen verziehen und mit hohem Aufwand nach der Härtung nachgearbeitet werden müssen.

Während bei Formen, bei welchen Zwischenwände nur in einer Richtung zwischen gegenüber liegenden Außenwänden verlaufen, die Verbindungen der Zwischenwände mit den Außenwänden auf relativ einfache Arten formstabil ausführbar sind, ist dies bei Formen mit in verschiedene Richtungen verlaufenden und sich an Kreuzungspunkten überschneidenden Zwischenwänden bedeutend schwieriger.

Schweißverbindungen der Wandplatten an Kreuzungspunkten bilden zwar stabile Verbindungen, schwächen aber bei Verschweißung nach der Härtung die Verschleißfestigkeit und erhöhen die Dauerbruchsgefahr. Formen mit vor der Härtung verschweißten Wandplatten weisen nach der Härtung häufig einen starken Verzug auf.

Verschweißungsfreie Verbindungen können beispielsweise dadurch gegeben sein, dass die Zwischenwände in einer ersten Richtung als über das gesamte Steinfeld durchgehende erste Wandplatten ausgeführt sind und in einer zweiten Richtung quer dazu verlaufende Zwischenwände nur zwischen zwei ersten Wandplatten verlaufen und über Steckverbindungen an ihren den ersten Wandplatten zuweisenden Stirnflächen mit den ersten Wandplatten formschlüssig verbunden sind. Die US 4 249 358 beschreibt Formen mit sich überkreuzenden Wandplatten als Zwischenwänden und Außenwände von Formnestern eines Steinfelds, welche an Kreuzungspunkten über entgegen gesetzt ausgerichtete Schlitze kammartig ineinander gesteckt und außerhalb des Steinfelds verschweißungsfrei an einem Formrahmen befestigt sind.

In der JP 60 053512 U ist eine Form zur Herstellung von Betonsteinen beschrieben, die aus Pappe oder Karton besteht, gemäß dem Oberbegriff des Anspruchs 1.

Aus der DE 18 18 977 U ist eine Getränkekiste bekannt.

Der Erfindung liegt die Aufgabe zugrunde, einen vorteilhaften Aufbau einer Form mit sich an Kreuzungspunkten überschneidenden Wandplatten anzugeben.

Die Erfindung ist im unabhängigen Anspruch beschrieben. Die abhängigen Ansprüche enthalten vorteilhafte Ausgestaltungen und Weiterbildungen der Erfindung.

Durch die formschlüssige Fixierung der Ränder eines Schlitzes einer Zwischenwandplatte mittels Haltestrukturen an der anderen Zwischenwandplatte eines Kreuzungspunkts ergibt sich vorteilhafterweise mit geringem Aufwand ohne Verschweißung oder zusätzliche mechanische Verbindungselemente eine Querabstützung mit hoher Stabilität der an dem Kreuzungspunkt bestehenden Steckverbindung zweier Zwischenwandplatten. Insbesondere kann ein seitliches Abweichen der Wandplatten von dem vertikalen Verlauf im Bereich der Öffnung des Schlitzes, z. B. unter Einwirkung des hydrostatischen Drucks im Betongemenge.

Bei den Angaben oben, unten, vertikal, horizontal usw. sei dabei und im folgenden von einer regulären Betriebslage der Form in einer Formmaschine ausgegangen, bei welcher die Form mit einer unteren Begrenzungsebene auf einer horizontalen ebenen Unterlage aufliegt und die Formnester in vertikaler Richtung einen im wesentlichen gleichbleibenden Querschnitt besitzen.

Durch die formschlüssige Fixierung können vorteilhafterweise auch eventuell auftretende geringe Formverzüge der Zwischenwandplatten aus einem vorangegangenen Härtevorgang wieder ausgeglichen werden. Die Haltestrukturen sind als Vertiefungen, nämlich als Nuten in der Wandfläche einer ersten der beiden an dem Kreuzungspunkt ineinander gesteckten Wandplatten ausgebildet, in welchen die Ränder des Schlitzes der zweiten der beiden Wandplatten abgestützt sind.

Von Bedeutung ist insbesondere die Querabstützung der Ränder der nach unten offenen Schlitze. Vorzugsweise sind an einem Kreuzungspunkt die Ränder der Schlitze beider sich kreuzend ineinander gesteckter Zwischenwandplatten wechselseitig an Haltestrukturen der jeweils anderen Zwischenwandplatte fixiert und gegen eine Lageveränderung parallel zu der Wandfläche der die Halterstrukturen aufweisenden Wandfläche abgestützt.

Als erste Nuten in Verlängerung eines ersten Schlitzes ausgeführte Vertiefungen als Haltestrukturen in der Wandfläche einer ersten Zwischenwandplatte sind vorteilhafterweise über die gesamte Erstreckung der ersten Zwischenwandplatten in Verlängerung des ersten Schlitzes ausgebildet, so dass die Ränder des zweiten Schlitzes über die gesamte Länge der ersten Nuten in diesen einlege und formschlüssig fixiert sind. Außerdem ist die Eingriffstiefe der Ränder des zweiten Schlitzes in die ersten Nuten in einem bei der Öffnung des zweiten Schlitzes liegenden Anfangsbereich größer als in einem von der Schlitzöffnung beabstandeten Bereich. Hierfür können die ersten Nuten einen über ihre vertikale Längserstreckung konstanten Querschnitt besitzen und die Ränder des zweiten Schlitzes in dem Anfangsbereich aufeinander zu weisende Vorsprünge zeigen. In dem von der Schlitzöffnung beabstandeten Bereich weist ein Schlitzrand dann gegen den Grund der Nut einen größeren Abstand auf als im Anfangsbereich. Insbesondere können die Vorsprünge an den Nutengründen auch fest anliegen, ohne dass das Zusammenstecken der Zwischenwandplatten an dem Kreuzungspunkt nennenswert erschwert wäre.

Vorteilhafterweise sind die Außenwände der Formnester des Steinfelds gleichfalls durch Wandplatten, nachfolgend als Außenwandplatten bezeichnet, begrenzt. Die Zwischenwandplatten können vorzugsweise gleichfalls über kammartige Schlitz-Steckverbindungen an Kreuzungspunkten mit Zwischenwandplatten und/oder anderen Außenwandplatten verschweißungsfrei verbunden sein. An diesen Kreuzungspunkten können auch andere Verbindungsformen gegeben sein. Eine relative Fixierung von Außenwandplatten untereinander und mit den Zwischenwandplatten erfolgt vorzugsweise außerhalb des Steinfelds, wofür die Zwischenwandplatten vorteilhafterweise mit Überständen seitlich über den Außenwandplatten hinausragen. Vorteilhafterweise sind dabei an die Formnester begrenzenden Plattenabschnitten keine Verschweißungen durchgeführt. Insbesondere können Verbindungselemente an Außenflächen der Außenwandplatten und/oder Zwischenwandplatten angeordnet sein, welche eine relative vertikale Fixierung von Zwischenwandplatten und Außenwandplatten bewirken.

In besonderer Ausführung können an zwei gegenüber liegenden Seiten des Steinfelds von den dieses begrenzenden Außenwandplatten von dem Steinfeld weg beabstandet zusätzlich, zu den Außenwandplatten im wesentlichen parallele Zusatzplatten vorgesehen sein, welche mit den Außenwandplatten und den dazu gekreuzt verlaufenden Zwischenwandplatten Leerfelder bilden. Durch die Beabstandung zu dem Steinfeld können bei den Zusatzplatten Schweißverbindungen mit den kreuzenden Zwischenwandplatten hergestellt sein, ohne die Verschleißfestigkeit der gehärteten Wandflächen der Formnester zu beeinträchtigen.

Vorteilhafterweise weist die Form einen in Draufsicht im wesentlichen rechtekkigen durch Längsseiten und Querseiten begrenzten Umriss und an beiden Querseiten, nicht aber an den Längsseiten Flansche zum Einspannen in eine Formmaschine auf, mittels welcher die Form während des Befüllens der Formnester und während eines Rüttelvorgangs zur Verfestigung des Betongemenges zu Betonformsteinen auf die rüttelbare Unterlage mit hoher Kraft andrückbar ist. Während bei der eingangs genannten US 4 249 358 die größte Kraftbelastung während des Anhebens der Form beim Entformen der Betonformsteine angenommen ist, treten bei einer auf eine rüttelbare Unterlage angepassten Form die Maximalbelastungen während des Rüttelvorgangs auf, wobei insbesondere die Unterlage nach oben gerichtete Kräfte auf die Unterkanten der Wandplatten der Form und die Maschineneinspannung nach unten gerichtete Kräfte auf die Flansche an den Querseiten ausüben. Vorteilhafterweise weisen bei den dabei auf Durchbiegung besonders beanspruchten, zwischen den beiden Querseiten durchgehenden Zwischenwandplatten die Schlitzöffnungen nach unten, so dass eine mit einer Durchbiegung dieser Zwischenwandplatten verbundene Verengung der Schlitzöffnung durch Abstützung der Schlitzränder an den quer verlaufenden Wandplatten besonders vorteilhaft abgefangen und eine Durchbiegung besonders gering gehalten werden kann. Vorteilhafterweise beträgt die Länge der nach unten weisenden Schlitze nicht mehr als 45 %, insbesondere nicht mehr als 40 % der gesamten Höhe der Zwischenwandplatten. In den quer dazu verlaufenden Zwischenwandplatten beträgt die Länge der nach oben offenen Schlitze dann wenigstens 55 %, insbesondere wenigstens 60 % der gesamten Höhe der Zwischenwandplatten.

Die Erfindung ist nachfolgend anhand bevorzugter Ausführungsbeispiele unter Bezugnahme auf die Abbildungen noch eingehend veranschaulicht. Dabei zeigt:
- Fig. 1: eine komplette Form in Schrägansicht,
- Fig. 2: eine Zusammenbaudarstellung von Komponenten der Form nach Fig. 1,
- Fig. 3: die Wandplatten zu der Form nach Fig. 1 in Zusammenbaustellung,
- Fig. 4: zwei ineinander gesteckte Wandplatten,
- Fig. 5: eine Längswandplatte in verschiedenen Ansichten,
- Fig. 6: eine Querwandplatte,
- Fig. 7: einen vergrößerten Ausschnitt eines Schlitzes,
- Fig. 8: die Darstellung nach Fig. 7 mit Blick parallel zur Wandflächennormale,
- Fig. 9: einen Blick in den Schlitz von unten,
- Fig. 10: eine Schrägansicht eines nach oben offenen Schlitzes,
- Fig. 11: eine Schnittdarstellung eines Ausschnitts eines Kreuzungspunkts,
- Fig. 12: einen Kreuzungspunkt von unten
- Fig. 13: einen Kreuzungspunkt von oben,
- Fig. 14: eine vergrößerte Darstellung eines Schlitzendbereichs,
- Fig. 15: eine vergrößerte Darstellung eines Abstützungsbereichs,
- Fig. 16: eine Variante eines Formaufbaus,
- Fig. 17: einen Ausschnitt aus Fig. 16.

Fig. 1 zeigt in Ansicht von schräg oben eine komplette Form zur Herstellung von Hohlblocksteinen, an welcher die Erfindung nachfolgend erläutert ist. Mit eingezeichnet ist ein auf die Form bezogenes, rechtwinkliges x-y-z-Koordinatensystem, dessen x-y-Ebene bei regulärer Betriebsstellung der Form horizontal verläuft und dessen z-Richtung dabei die Vertikalrichtung angibt. Die x-Richtung sei nachfolgend auch als Querrichtung und die y-Richtung als Längsrichtung bezeichnet.

Die Form weist eine Mehrzahl von Formnestern FN auf, welche zwischen einer in Fig. 1 sichtbaren oberen horizontalen Begrenzungsebene und einer in Fig. 1 verdeckt liegenden unteren horizontalen Begrenzungsebene mit im wesentlichen gleichbleibendem Querschnitt durchgehen und nach oben und unten offen sind. Die Form wird im Betrieb mit der unteren Begrenzungsebene auf eine rüttelbare Unterlage einer Formmaschine aufgesetzt und über zwei an in Längsrichtung y entgegen gesetzt liegenden Querseiten angeordnete Maschinenflansche FM in eine Formmaschine eingespannt und auf die rüttelbare Unterlage angedrückt. Für eine Befüllung der Formnester FN mit fließfähigem Frischbetongemenge wird typischerweise ein Füllwagen in x-Richtung über die Form verfahren. An der Oberseite der Form können Schmutzleisten oder Führungsleisten WF vorgesehen sein.

Die Gesamtheit der mehreren Formnester FN bildet das Steinfeld, welches nach außen durch in Längsrichtung y verlaufende Längs-Außenwände AL und durch in Querrichtung x verlaufende Quer-Außenwände AQ begrenzt ist. Die Außenwände AL, AQ sind vorteilhafterweise durch Wandplatten gebildet.

Das Formnest ist durch in Längsrichtung y verlaufende Längs-Zwischenwände ZL und durch in Querrichtung x verlaufende Querzwischenwände ZQ in die mehreren Formnester unterteilt. Die Zwischenwände überkreuzen sich an Kreuzungspunkten KP und sind dort auf nachfolgend noch näher beschriebene Wiese ineinander gesteckt und verschweißungsfrei aneinander gehalten. Die Zwischenwände ZL, ZQ sind gleichfalls als Wandplatten ausgeführt und gehen in Längsrichtung bzw. Querrichtung ununterbrochen zwischen den Außenwänden AL bzw. AQ durch das Steinfeld durch. An den Kreuzungspunkten sind die Zwischenwandplatten ZQ, ZL horizontal gegeneinander abgestützt. Eine vertikale Fixierung zwischen in Längsrichtung und in Querrichtung verlaufenden Wandplatten erfolgt vorteilhafterweise durch Verbindungseinrichtungen außerhalb des Steinfelds, wofür in Fig. 1 eine in Längsrichtung dargestellte Spannleiste SL dargestellt ist, welche durch Aussparungen SA in über die Längs-Außenwandplatten AL hinaus ragenden Plattenüberständen UQ der Quer-Zwischenwandplatten hindurch geführt ist.

In den Formnestern FN sind Formkerne FK angeordnet, welche an das Steinfeld überspannenden Kernhalterleisten KL gehalten sind.

In Längsrichtung y von den Quer-Außenwandplatten AQ vom Steinfeld weg versetzt sind in dem in Fig. 1 dargestellten Beispiel zusätzliche Wandplatten WZ vorgesehen, welche zu den Quer-Außenwandplatten AQ parallel verlaufen und an den in Längsrichtung y gegenüber liegenden Querseiten außerhalb des Steinfelds Leerfelder bilden. Die in Längsrichtung y verlaufenden Längs-Zwischenwände ZL verlaufen auch mit diesen zusätzlichen Wandplatten WZ überkreuzend und ragen mit Plattenabschnitten UL in Längsrichtung über die zusätzlichen Wandplatten WZ hinaus. An der Oberseite der Form sind in Längsrichtung verlaufende Deckbleche DL und in Querrichtung verlaufende Deckbleche DQ angeordnet, welche typischerweise als Verschleißteile lösbar mit der Form verbunden sind.

Die Maschinenflansche FM sind vorteilhafterweise mit den Plattenenden der in Längsrichtung verlaufenden Zwischenwandplatten ZL und Außenwandplatten AL verbunden, um die Kräfte der Formmaschine auf die Form zu übertragen. An den Längsseiten der Form sind keine Maschinenflansche angebracht. Beim Andrücken der Form auf die rüttelbare Unterlage über die in die Formmaschine eingespannten Maschinenflansche FM ist daher die Form insbesondere auf Durchbiegung in y-z-Ebenen beansprucht.

Fig. 2 zeigt Komponenten der in Fig. 1 dargestellten Form in einer Zusammenbau-Darstellung. In Fig. 2 der Übersichtlichkeit halber nicht mit dargestellt sind die Formkerne FK und die Kernhalterleisten KL. In Fig. 2 sind die in Längsrichtung und Querrichtung verlaufenden Wandplatten noch in dem zusammen gesteckten Zustand dargestellt.

Fig. 3 zeigt ausschließlich die bei der Form nach Fig. 1 und Fig. 2 eingesetzten Wandplatten in voneinander gelöster, aber zur Zusammenfügung ausgerichteter Darstellung. Die Längs-Zwischenwandplatten ZL und eine der Längs-Außenwandplatten AL weisen an einer Seite eine nicht ebene Struktur auf, welche zur Herstellung von Vertiefungen in Seitenflächen eines Hohlblocksteins erzeugen, in welche Mörtel oder Kleber zum Verbinden benachbarter Steine eingebracht werden kann. Im übrigen sind die Wandplatten im wesentlichen eben und vorteilhafterweise zumindest annähernd von gleicher Dicke, was die gleichmäßige und verzugsarme Härtung in einem gemeinsamen Härtevorgang begünstigt. Die Ebenheit der Platten ist nicht zwingend, ist aber hinsichtlich der Herstellung besonders vorteilhaft und für eine Vielzahl von Steinformen gebräuchlich. Im folgenden wird daher ohne Beschränkung der Allgemeinheit von Formen mit in Längsrichtung und Querrichtung gerade verlaufenden Wandplatten ausgegangen.

Die Längs-Zwischenwandplatten ZL weisen von ihren Unterkanten UK her nach oben führende untere Schlitze SU auf und in den Quer-Zwischenwandplatten ZQ sind in entsprechender Weise von den Oberkanten dieser Quer-Zwischenwandplatten Schlitze SO nach unten geführt. Auch in den Außenwandplatten AL, AQ und den zusätzlichen Wandplatten WZ sind entsprechende Schlitze ausgebildet. Die in vertikaler Projektion einander überkreuzend verlaufenden Längs- bzw. Quer-Wandplatten werden mit in Vertikalrichtung fluchtenden unteren Schlitzen SU und oberen Schlitzen SO zusammen gesteckt. Die Schlitze liegen dann an den Kreuzungspunkten der zusammengesetzten Platten.

Fig. 4 zeigt zur weiteren Veranschaulichung der Erfindung lediglich eine Längs-Zwischenwand ZL und eine Quer-Zwischenwand ZQ, welche an einem Kreuzungspunkt KP ineinander gesteckt sind, so dass die Unterkanten beider Wandplatten in einer gemeinsamen unteren Begrenzungsebene liegen. Die Steckverbindung der beiden Wandplatten in dem Kreuzungspunkt KP gewährleistet, dass beide Wandplatten sowohl in Längsrichtung y als auch in Querrichtung x aneinander abgestützt sind.

Wesentlich für die Erfindung ist, dass an dem Kreuzungspunkt nicht nur ein seitliches Übergreifen der Längs-Zwischenwand ZL durch einen Schlitz SO der Quer-Zwischenwand ZQ und ein Übergreifen der Quer-Zwischenwand ZQ durch einen Schlitz SU der Längs-Zwischenwand ZL gegeben ist, sondern dass zusätzlich die Schlitzränder zumindest eines Schlitzes SU oder SO, vorzugsweise beider Schlitze durch Haltestrukturen an der von dem jeweiligen Schlitz umgriffenen Wandplatte zusätzlich in horizontaler Richtung parallel zu der umgriffenen Wandplatte abgestützt sind. Die Ränder eines nach oben offenen Schlitzes SO der Quer-Zwischenwand ZQ sind dadurch im Kreuzungspunkt KP zusätzlich in y-Richtung abgestützt, so dass keine Durchbiegung insbesondere der Oberkante der Quer-Zwischenwand ZQ im Bereich der Schlitzöffnung auftreten kann. In gleicher Weise sind die Ränder eines nach unten offenen Schlitzes SU der Längs-Zwischenwand ZL in dem Kreuzungspunkt KP durch Haltestrukturen an der Quer-Zwischenwand ZQ im Kreuzungspunkt gegen eine bei Verformung der Längs-Zwischenwand ZL eventuell mögliche Verschiebung insbesondere der Unterkante UK der Längs-Zwischenwand durch Haltestrukturen an der Quer-Zwischenwand abgestützt.

Erfindungsgemäß sind wie in Fig. 4 skizziert solche Haltestrukturen an den Wandplatten durch Nuten in Verlängerung der Schlitze realisiert. In Verlängerung der nach unten offenen Schlitze SU in der Längs-Zwischenwand ZL sind obere Nuten NO als Vertiefungen gegen die umgebende Plattenfläche ausgebildet. Schlitzränder eines nach oben offenen Schlitzes SO der Quer-Zwischenwand ZQ liegen in einem Kreuzungspunkt KP in diesen oberen Nuten NO ein und verhindern so ein Ausweichen insbesondere der Oberkanten der Quer-Zwischenwand ZQ an dem Kreuzungspunkt KP in y-Richtung bei Auftreten hoher Kräfte. In gleicher Weise sind in Verlängerung eines nach oben offenen Schlitzes SO untere Nuten NU in der Quer-Zwischenwand ZQ vorgesehen und Ränder eines unteren Schlitzes SU der Längs-Zwischenwand ZL sind in unteren Nuten NU der Quer-Zwischenwand ZQ gegen ein Ausweichen in x-Richtung abgestützt.

Die Abstützung ist insbesondere von Bedeutung bei den jeweiligen Schlitzöffnungen, da die Wandplatten hier den größten Biegemomenten bei von gegenüber liegenden Plattenseiten eventuell ungleich wirkenden Kräften auf die Wandplatten ausgesetzt sind. Die Schlitze sind daher vorteilhafterweise im Bereich ihrer Öffnungen um ein geringes Maß verengt gegenüber ihrem übrigen Verlauf. Bei den unteren Schlitzen SU sind im Bereich der Schlitzöffnung an der Unterkante UK der Längs-Zwischenwand Vorsprünge VU, bei den oberen Schlitzen SO in der Quer-Zwischenwand sind Vorsprünge VO ausgebildet, welche die Schlitzweite im Bereich der Schlitzöffnung geringfügig gegenüber dem übrigen Schlitzverlauf verengen. Eine solche besondere Gestaltung der Schlitze ist von besonderem Vorteil für die Querabstützung der besonders belasteten Plattenkanten im Bereich der Schlitzöffnungen einerseits und für ein einfaches Zusammenstecken sich überkreuzender Platten in den Kreuzungspunkten andererseits.

Von besonderem Vorteil ist ferner, dass in Verbindung mit der Befestigung von Maschinenflanschen FM an den in Längsrichtung y entgegen gesetzten Enden der Längs-Zwischenwandplatten ZL die Schlitze in den Längs-Zwischenwandplatten ZL nach unten offen sind. Durch die an den Maschinenflanschen FM an den Enden der Längs-Zwischenwandplatten nach unten gerichteten Haltekräfte und durch die von der rüttelbaren Unterlage während des Rüttelvorgangs auf die Unterkanten UK der Wandplatten ausgeübten, nach oben gerichteten Kräfte sind die Längs-Zwischenwandplatten Biegebeanspruchungen ausgesetzt, welche eine Aufwölbung der Längs-Zwischenwandplatten zwischen den Maschinenflanschen FM nach oben zu bewirken versuchen. Hierbei würden die unteren Schlitze verengt, was aber durch die Abstützung der Nutenränder der unteren Schlitze SU in den unteren Nuten NU der Quer-Zwischenwandplatte in y-Richtung weitgehend verhindert ist, so dass durch diese Wahl der Ausrichtung der Schlitzöffnungen in den Längs-Zwischenwandplatten nach unten die Biegesteifigkeit dieser Platten gegen die besonderen Biegebeanspruchungen in der Formmaschine während des Rüttelbetriebs erhöht ist. Die Quer-Zwischenwandplatten ZQ sind keinen nennenswerten Biegebeanspruchungen ausgesetzt, da auf die entgegen gesetzten Enden dieser Quer-Zwischenwandplatten keine besonderen, über die Eigensteifigkeit der Form hinausgehenden niederhaltenden Kräfte wirken.

Den besonderen und unterschiedlichen Biegebeanspruchungen der Längs- und der Quer-Zwischenwandplatten mit den Maschinenflanschen ausschließlich an den entgegen gesetzten Enden der Längs-Zwischenwandplatten wird auch dadurch vorteilhafterweise Rechnung getragen, dass die Schlitzlänge der unteren Schlitze SU in den Längs-Zwischenwandplatten geringer ist als die Länge der oberen Schlitze SO in den Quer-Zwischenwandplatten.

In Fig. 5 ist eine Längs-Zwischenwandplatte ZL vereinzelt in verschiedenen Ansichten dargestellt, wobei Fig. 5 (A) eine Schrägansicht, Fig. 5 (B) eine Ansicht von unten auf die Unterkante und Fig. 5 (C) eine Ansicht in x-Richtung senkrecht zur Plattenfläche darstellt. Die einzelnen Konstruktionsmerkmale der Längs-Zwischenwandplatte ZL sind mit den auch bereits in Fig. 4 benutzten Bezugszeichen versehen, so dass auf die Erläuterungen zu Fig. 4 verwiesen wird. In Fig. 5 sind mit römischen Ziffern VII, VIII und IX Bereiche bezeichnet, welche in Fig. 7, Fig. 8 und Fig. 9 vergrößert dargestellt sind.

Fig. 6 zeigt in Schrägansicht eine vereinzelte Quer-Zwischenwandplatte ZQ, in welcher mit HO die Schlitzlänge des oberen Schlitzes SO bezeichnet ist. Die Schlitzlänge HO beträgt vorteilhafterweise wenigstens 55 %, insbesondere wenigstens 60 % der Gesamthöhe HW der Wandplatte. Die übrigen in Fig. 6 verwendeten Bezugszeichen sind in ihrer Kennzeichnung identisch mit der Bezugszeichenverwendung in den vorangegangenen Figuren, auf welche hierfür verwiesen wird.

Fig. 7 zeigt als Ausschnitt VII aus Fig. 5 (A) in Schrägansicht einen unteren Schlitz SU in einer Längs-Zwischenwandplatte ZL. Fig. 8 zeigt den Ausschnitt mit Blickrichtung parallel zur x-Richtung. Der untere Schlitz SU ist zu Unterkante UK der Wandplatte hin offen. Im Bereich der Schlitzöffnung ist die in y-Richtung gemessene Schlitzbreite durch gegenüber liegende Nocken als Vorsprünge VU auf ein Breitenmaß DU verringert. Das Maß DU ist auf die in der unteren Nut NU der Quer-Zwischenwandplatte reduzierte Wandstärke abgestimmt. In einem von der unteren Schlitzöffnung beabstandeten Bereich ist der Schlitz SU um ein geringes Maß breiter ausgeführt. In z-Richtung in Verlängerung des Schlitzes SU ist eine obere Nut NO als Vertiefung gegen die Wandfläche der Längs-Zwischenwandplatte als eine Haltestruktur für die Schlitzränder einer in einem Kreuzungspunkt mit der Längs-Zwischenwandplatte ZL zusammengesteckten Quer-Zwischenwandplatte ausgebildet. Die Breite der Nut NO in y-Richtung ist vorzugsweise im wesentlichen gleich dem Nockenabstand DU. Die Breite BO der Nut NO ist auf die gegenüber der umgebenden Wandstärke der Quer-Zwischenwandplatte reduzierte Breite der oberen Nocken VO bei der Öffnung aus nach oben offenen Schlitzes SO abgestimmt.

In Fig. 9 ist eine Ansicht von unten auf den unteren Schlitz SU der Längs-Zwischenwandplatte nach Fig. 8 und 9 dargestellt, aus welchem die gegenüber liegenden oberen Nuten NO als Vertiefungen gegen die Wandfläche und die von den Rändern des unteren Schlitzes beidseitig zur Schlitzmitte vorspringenden unteren Vorsprünge VU ersichtlich sind. Mit unterbrochener Linie ist eine in dieser Ansicht verdeckt liegende Anfasung FA an der Oberkante der Längs-Zwischenwandplatte angedeutet.

Fig. 10 zeigt in Schrägansicht einen Ausschnitt aus einer Quer-Zwischenwandplatte mit einem oberen Schlitz SO. Auch in diesem Beispiel ist vorgesehen, dass der Schlitz SO bei der Schlitzöffnung an der Oberkante der Quer-Zwischenwandplatte durch zur Schlitzmitte hin gerichtete obere Vorsprünge VO verengt ist und von der Schlitzöffnung in Richtung des Schlitzgrundes nach den oberen Vorsprüngen VO in einem von der Schlitzöffnung beabstandeten Bereich sich wieder erweitert. Die untere Nut NU in der Quer-Zwischenwandplatte ist bis zu deren Oberkante fortgeführt, so dass die oberen Vorsprünge VO sich nicht in y-Richtung über die gesamte Plattendicke erstrekken, sondern an dieser Stelle in vertikaler Projektion ein gestufter Verlauf der Ränder des oberen Schlitzes auftritt.

Fig. 11 zeigt als Schnittdarstellung in einer y-z-Schnittebene einen Ausschnitt aus einem Kreuzungspunkt mit einer Längs-Zwischenwandplatte ZL und einer mit dieser zusammengesteckten Quer-Zwischenwandplatte ZQ. Aus der Darstellung nach Fig. 11 ist insbesondere ersichtlich, dass der Abstand der Ränder des unteren Schlitzes SU von der Quer-Zwischenwandplatte in y-richtung in einem von der unteren Schlitzöffnung des unteren Schlitzes SU beabstandeten Bereich größer ist als in einem Bereich bei der unteren Schlitzöffnung, wo die Ränder des unteren Schlitzes über untere Vorsprünge VU zur Schlitzmitte hin vorspringend ausgebildet sind. Dies ist insbesondere von Vorteil für das Zusammenstecken der Wandplatten im Kreuzungspunkt. Dies ist in einem in Fig. 15 dargestellten Ausschnitt C aus Fig. 11 weiter veranschaulicht. In dem in Fig. 15 dargestellten Ausschnitt ist zwischen den unteren Vorsprüngen VU und der Quer-Zwischenwandplatte ZQ noch ein schmaler Spalt angedeutet. Die unteren Vorsprünge VU können aber auch unmittelbar an der Quer-Zwischenwandplatte ZQ in y-Richtung anliegen.

Fig. 12 zeigt eine Ansicht auf einen Kreuzungspunkt von unten. Aus dieser Ansicht wird anschaulich, wie die Ränder des unteren Schlitzes SU der Längs-Zwischenwandplatte ZL in die untere Nut NU der Quer-Zwischenwandplatte ZQ eingreifen und wie die Ränder des Schlitzes SU an den Seitenkanten der unteren Nut in x-Richtung formschlüssig abgestützt sind. Eine zuverlässige Abstützung ist insbesondere im Bereich der unteren Vorsprünge VU durch deren tieferes Eingreifen in die Nuten NU gegeben. In Fig. 12 ist mit XI - XI die Schnittebene der Ansicht nach Fig. 11 bezeichnet, wobei ersichtlich ist, dass die in Fig. 11 für die Quer-Zwischenwandplatte ZQ schraffiert dargestellte Schnittfläche nicht die volle Wandstärke der Quer-Zwischenwandplatte ZQ darstellt, sondern die im Bereich der unteren Nuten NU verringerte Wandstärke.

Fig. 13 zeigt eine Ansicht vertikal von oben auf einen Kreuzungspunkt und veranschaulicht den in diesem Bereich gestuften Verlauf der Ränder des oberen Schlitzes SO mit den nicht die vollständige Wanddicke der Quer-Zwischenwandplatte ZQ einnehmenden oberen Vorsprüngen VO. Der obere Schlitz SO kann in einem von seiner Schlitzöffnung in Richtung des Schlitzgrundes beabstandeten Bereich in die obere Nut NO eingreifend ausgebildet sein, wobei die Eingriffstiefe in diesem beabstandeten Bereich vorteilhafterweise geringer ist als die Eingriffstiefe der Vorsprünge VO in die Nut NO. Der obere Schlitz SO kann aber den in Fig. 13 veranschaulichten gestuften Verlauf auch lediglich im Bereich der oberen Vorsprünge VO besitzen und in einem davon in Richtung des Schlitzgrundes beabstandeten Bereich auf die vollständige Wanddicke der Längs-Zwischenwandplatte ZL ausgefräst sein, so dass eine Querabstützung der Oberkante der Quer-Zwischenwandplatte ZQ in y-Richtung ausschließlich durch die oberen Vorsprünge VO in der oberen Nut NO gegeben ist.

Die Querabstützung der Ränder der Schlitze in den Zwischenwandplatten im Bereich der jeweiligen Schlitzöffnung ist aufgrund der Kraftverhältnisse besonders vorteilhaft, aber nicht zwingend. Es kann auch eine Querabstützung über die gesamte Länge der Schlitze oder erst von den jeweiligen Schlitzöffnungen in Richtung des Schlitzgrundes beabstandet vorgesehen sein. Fig. 14 zeigt einen vergrößerten Ausschnitt C aus Fig. 11, in welchem die Gestaltung des Schlitzgrundes des unteren Schlitzes SU vergrößert dargestellt ist. Insbesondere gehen die Seitenwände des unteren Schlitzes SU im Bereich von dessen die Einschiebtiefe beim Zusammenstecken von Längs- und Querzwischenwandplatten begrenzenden Schlitzgrundes GU über Rundungen FR in diesen über, wodurch das Auftreten von hohen Kerbspannungen in diesem Bereich zuverlässig vermieden wird. Der Bereich des oberen Schlitzes SO im Bereich von dessen Schlitzgrund GO ist vorteilhafterweise in gleicher Art ausgeführt.

Fig. 16 zeigt eine weitere Ausführung einer Form mit der erfindungsgemäßen Verbindung von Längs- und Querzwischenwandplatten, wobei bei der in Fig. 16 gezeigten Darstellung die Deckbleche und die Kernhalteranordnung weg gelassen sind. Fig. 17 zeigt einen vergrößerten Ausschnitt aus Fig. 16. Bei der in Fig. 16 dargestellten Form sind die in Querrichtung x verlaufenden Quer-Zwischenwandplatten mit über die Längs-Außenwandplatten AL überstehenden Plattenabschnitten UQ über Winkelverbinder VW mit den Längs-Außenwandplatten AL verbunden. Die Winkelverbinder VW sind sowohl mit den überstehenden Abschnitten UQ als auch mit den Außenseiten der Außenwandplatten AL über zwei vertikale Verbinderschenkel verschraubt. Vorteilhafterweise können die Winkelverbinder VW wie dargestellt einen zusätzlichen horizontalen Verbinderschenkel aufweisen, welcher zur Verschraubung der Deckbleche auf der Form dient. Die in Querrichtung über die Außenwandplatte AL hinaus stehenden Plattenabschnitte der Quer-Außenwandplatten AQ können mit denselben Winkelverbindern mit den Längs-Außenwandplatten AL verbunden sein. Über zusätzliche Halteelemente HL, welche formschlüssig in Vertiefungen der Außenfläche der Außenwandplatten AL eingesetzt und mit den Außenwandplatten AL verschraubt sind, können die über die Außenwandplatten überstehenden Abschnitte von Kernhalterleisten vertikal nach unten gegen die Außenwandplatten verspannt werden.

An den Querseiten der Form sind weitere Verbindungswinkel VF vorgesehen, mittels welcher die Maschinenflanschleisten FM an den Längs-Zwischenwandplatten und Längs-Außenwandplatten befestigt sind. Die Winkelverbinder VF können vorteilhafterweise wiederum zugleich zur Verschraubung der Quer-Deckbleche DQ oder DL auf der Form dienen.

## Patentansprüche

1. Form zur Herstellung von Betonformsteinen mit mehreren nebeneinander angeordneten und ein Steinfeld bildenden Formnestern (FN), welche durch zwischen der Oberseite und der Unterseite der Formnester durchgehende Zwischenwände voneinander getrennt sind, wobei die Zwischenwände durch Zwischenwandplatten (ZL, ZQ) gebildet sind, welche einteilig durch das gesamte Steinfeld führen und einander an Kreuzungspunkten (KP) überschneiden, wobei zwei sich überschneidende Zwischenwandplatten (ZL, ZQ) mit entgegen gesetzt ausgerichteten Schlitzen (SU, SO) ineinander gesteckt sind, wobei wenigstens an einer ersten der beiden sich an einem Kreuzungspunkt überschneidenden Zwischenwandplatten (ZQ) in Verlängerung des in dieser ersten Zwischenwandplatte ausgebildeten ersten Schlitzes (SO) Haltestrukturen (NU) ausgebildet sind, welche die Ränder des in der zweiten der beiden Zwischenwandplatten (ZL) ausgebildeten zweiten Schlitzes (SU) in einer Richtung (y) parallel zur Wandfläche der ersten Zwischenwandplatte (ZQ) und quer zur Richtung (z) des ersten und zweiten Schlitzes (SU, SO) formschlüssig fixiert, **dadurch gekennzeichnet, dass**
die Haltestrukturen als Vertiefungen (NU) gegen die umgebenden Wandflächen der Zwischenwandplatten (ZL, ZQ) ausgebildet sind,
die Vertiefungen als Nuten (NU) ausgeführt sind und
die Innenflächen des zweiten Schlitzes (SU) in einem von der Schlitzöffnung beabstandeten Abschnitt einen größeren Abstand zum Grund der Nuten (NU) haben als bei der Schlitzöffnung.

2. Form nach Anspruch 1, **dadurch gekennzeichnet, dass** die Nuten (NU) mit zur umgebenden Wandfläche senkrechten Seitenkanten ausgeführt sind.

3. Form nach Anspruch 1 oder 2, **dadurch gekennzeichnet, dass** die Nutenbreite konstant ist und die zweite Zwischenwandplatte (ZL) an den Rändern des zweiten Schlitzes (SU) mit ihrer gesamten Wanddicke in den Nuten (NU) einliegt.

4. Form nach Anspruch 1, **dadurch gekennzeichnet, dass** der zweite Schlitz (SU) bei der Schlitzöffnung gegenüber dem beabstandeten Abschnitt verengt ist.

5. Form nach einem der Ansprüche 1 bis 4, **dadurch gekennzeichnet, dass** an der zweiten Zwischenwandplatte (ZL) zweite Haltestrukturen (NO) zur Querabstützung der Ränder des ersten Schlitzes (SO) ausgebildet sind.

6. Form nach einem der Ansprüche 1 bis 5, **dadurch gekennzeichnet, dass** der erste Schlitz (SO) und/oder der zweite Schlitz (SU) an dem der Schlitzöffnung entgegen gesetzten Schlitzgrund zu den Schlitzseitenwänden hin Rundungen (FR) aufweisen.

7. Form nach einem der Ansprüche 1 bis 6, **dadurch gekennzeichnet, dass** die Außenwände des Steinfelds zumindest an zwei gegenüber liegenden Seiten als Außenwandplatten (AL, AQ) ausgeführt sind.

8. Form nach Anspruch 7, **dadurch gekennzeichnet, dass** die Zwischenwandplatten (ZL, ZQ) die Außenwandplatten (AL, AQ) überschneidend über das Steinfeld mit Überständen (UL, ZU) seitlich hinausragen.

9. Form nach Anspruch 6 oder 7, **dadurch gekennzeichnet, dass** das Steinfeld im wesentlichen rechteckig mit Kanten in einer Längsrichtung und einer Querrichtung ausgeführt sind und durch zwei rechtwinklig zueinander ausgerichtete Paare von Außenwandplatten (AL, AQ) begrenzt ist.

10. Form nach Anspruch 9, **dadurch gekennzeichnet, dass** die Außenwandplatten (AL, AQ) an Eckpunkten einander überschneidend verlaufen.

11. Form nach einem der Ansprüche 8 bis 10, **dadurch gekennzeichnet, dass** die Überstände (UQ) Zwischenwandplatten (ZQ) mittels erster Winkelverbinder (VW) mit den Außenflächen der Außenwaridplatten (AL) verbunden, insbesondere verschraubt sind.

12. Form nach Anspruch 11, **dadurch gekennzeichnet, dass** die ersten Winkelverbinder (VW) nur Verbindungen zwischen Überständen (UQ) von in Querrichtung verlaufenden Zwischenwandplatten (ZQ) und in Längsrichtung verlaufenden Außenwandplatten (AL) bilden.

13. Form nach einem der Ansprüche 7 bis 12, **dadurch gekennzeichnet, dass** das Steinfeld an seiner Oberfläche von Deckblechen (DQ, DL) umgeben ist und die Deckbleche (DQ, DL) über zweite Winketverbinder (VF) mit den Zwischenwandplatten (ZL) oder den Außenwandplatten (AQ) verbunden, insbesondere verschraubt ist.

14. Form nach Anspruch 13, **dadurch gekennzeichnet, dass** zumindest ein Teil der zweiten Winkelverbinder (VF) zugleich erste Winkelverbinder (VW) bildet.

15. Form nach einem der Ansprüche 7 bis 14, **dadurch gekennzeichnet, dass** an den Außenflächen zumindest zweier gegenüber liegender Außenwandplatten Gegenhalter für Kernhalterleisten (KL) einer Formkernanordnung angeordnet.

16. Form nach Anspruch 15, **dadurch gekennzeichnet, dass** die Gegenhalter mit über die Außenwandplatten hinaus ragenden Enden von Kernhalterleisten vertikal verspannt sind.

17. Form nach Anspruch 15 oder 16, **dadurch gekennzeichnet, dass** die Gegenhalter an die Außenflächen der Außenwandplatten angeschraubt sind.

18. Form nach Anspruch 15 oder 16, **dadurch gekennzeichnet, dass** die Gegenhalter an Überständen der Zwischenwandplatten (ZQ) gehalten sind.

19. Form nach Anspruch 18, **dadurch gekennzeichnet, dass** die Kernhalterleisten (KL) in Aussparungen der Außenwandplatten (AL) einliegen und eine vertikale Verbindung der Außenwandplatten (AL) mit diese überkreuzenden Zwischenwandplatten mit einer Verspannung der Enden der Kernhalterleisten (KL) kombiniert ist.

20. Form nach einem der Ansprüche 1 bis 19, **dadurch gekennzeichnet, dass** an zwei gegenüber liegenden Querseiten jeweils eine zur Einspannung der Form in eine Formmaschine ausgebildete Flanschanordnungen vorgesehen sind.

21. Form nach Anspruch 20, **dadurch gekennzeichnet, dass** bei den in Längsrichtung zwischen den Querseiten verlaufenden Zwischenwandplatten (ZL) die Schlitze (SU) nach unten offen sind.

22. Form nach Anspruch 21, **dadurch gekennzeichnet, dass** die Höhe der nach unten offenen Schlitze (SU) höchstens 45 %, insbesondere höchstens 40 % der Höhe der Zwischenwandplatten (ZL) beträgt.

23. Form nach einem der Ansprüche 7 bis 22, **dadurch gekennzeichnet, dass** an wenigstens zwei gegenüber liegenden Seiten von den Außenwandplatten (AQ) nach außen beabstandet versetzt zusätzliche Platten (WZ) angeordnet sind, welche Leerfelder gegen die Außenwandplatten (AQ) bilden.

24. Form nach Anspruch 23, **dadurch gekennzeichnet, dass** die zusätzlichen Platten (WZ) mit diese überschneidenden Zwischenwandplatten (ZL) und/oder Außenwandplatten (AL) verschweißt sind.

## Claims

1. Mould for the production of moulded concrete blocks, comprising a plurality of mould cavities (FN) which are arranged next to one another and form a block field, which cavities are separated from one another by means of partition walls which are continuous between the upper side and the lower side of the mould cavities, wherein the partition walls are formed from partition wall panels (ZL, ZQ) which pass through the entire block field in one piece and intersect one another at intersection points (KP), wherein two intersecting partition wall panels (ZL, ZQ) are plugged into one another by way of slots (SU, SO) oriented in opposite directions, wherein holding structures (NU) are formed at least on a first of the two partition wall panels (ZQ) intersecting at an intersection point, as an extension of the first slot (SO) formed in this first partition wall panel, which holding structures positively fix the edges of the second slot (SU), which is formed in the second of the two partition wall panels (ZL), in a direction (y) parallel to the wall surface of the first partition wall panel (ZQ) and transversely to the direction (z) of the first and second slot (SU, SO), **characterized in that** the holding structures are formed as depressions (NU) with respect to the surrounding wall surfaces of the partition wall panels (ZL, ZQ), the depressions are configured as grooves (NU) and the inner surfaces of the second slot (SU) have, in a portion spaced apart from the slot opening, a greater spacing from the bottom of the grooves (NU) than at the slot opening.

2. Mould according to Claim 1, **characterized in that** the grooves (NU) are configured with side edges perpendicular to the surrounding wall surface.

3. Mould according to Claim 1 or 2, **characterized in that** the groove width is constant and the second partition wall panel (ZL) lies with its entire wall thickness in the grooves (NU) at the edges of the second slot (SU).

4. Mould according to Claim 1, **characterized in that** the second slot (SU) is narrowed at the slot opening with respect to the spaced-apart portion.

5. Mould according to one of Claims 1 to 4, **characterized in that** second holding structures (NO) for transversely supporting the edges of the first slot (SO) are formed on the second partition wall panel (ZL).

6. Mould according to one of Claims 1 to 5, **characterized in that** the first slot (SO) and/or the second slot (SU) have roundings (FR) towards the slot side walls at the slot bottom lying opposite the slot opening.

7. Mould according to one of Claims 1 to 6, **characterized in that** the outer walls of the block field are configured as outer wall panels (AL, AQ) at least on two opposite sides.

8. Mould according to Claim 7, **characterized in that** the partition wall panels (ZL, ZQ) protrude laterally beyond the block field by way of projections (UL, ZU) so as to intersect the outer wall panels (AL, AQ).

9. Mould according to Claim 6 or 7, **characterized in that** the block field is configured to be substantially rectangular with edges in a longitudinal direction and a transverse direction and is delimited by two pairs of outer wall panels (AL, AQ) oriented at right angles to one another.

10. Mould according to Claim 9, **characterized in that** the outer wall panels (AL, AQ) extend so as to intersect one another at corner points.

11. Mould according to one of Claims 8 to 10, **characterized in that** the projections (UQ) of the partition wall panels (ZQ) are connected, in particular screwed, to the outer surfaces of the outer wall panels (AL) by means of first angle connectors (VW).

12. Mould according to Claim 11, **characterized in that** the first angle connectors (VW) form only connections between projections (UQ) of partition wall panels (ZQ) extending in the transverse direction and outer wall panels (AL) extending in the longitudinal direction.

13. Mould according to one of Claims 7 to 12, **characterized in that** the block field is surrounded at its surface by metal cover sheets (DQ, DL) and the metal cover sheets (DQ, DL) are connected, in particular screwed, to the partition wall panels (ZL) or the outer wall panels (AQ) via second angle connectors (VF).

14. Mould according to Claim 13, **characterized in that** at least part of the second angle connectors (VF) simultaneously forms first angle connectors (VW).

15. Mould according to one of Claims 7 to 14, **characterized in that** counter-holders for core holder strips (KL) of a mould core arrangement are arranged on the outer surfaces of at least two mutually opposite outer wall panels.

16. Mould according to Claim 15, **characterized in that** the counter-holders are vertically braced by ends of core holder strips that protrude beyond the outer wall panels.

17. Mould according to Claim 15 or 16, **characterized in that** the counter-holders are screwed onto the outer surfaces of the outer wall panels.

18. Mould according to Claim 15 or 16, **characterized in that** the counter-holders are held on projections of the partition wall panels (ZQ).

19. Mould according to Claim 18, **characterized in that** the core holder strips (KL) lie in recesses of the outer wall panels (AL) and a vertical connection of the outer wall panels (AL) to the partition wall panels which intersect them is combined with bracing of the ends of the core holder strips (KL).

20. Mould according to one of Claims 1 to 19, **characterized in that** flange arrangements designed to clamp the mould into a moulding machine are in each case provided on two mutually opposite transverse sides.

21. Mould according to Claim 20, **characterized in that** the slots (SU) are open to the bottom in the partition wall panels (ZL) which extend in the longitudinal direction between the transverse sides.

22. Mould according to Claim 21, **characterized in that** the height of the slots (SU) which are open to the bottom is at most 45%, in particular at most 40%, of the height of the partition wall panels (ZL).

23. Mould according to one of Claims 7 to 22, **characterized in that** additional panels (WZ) are arranged on at least two mutually opposite sides so as to be offset outwardly spaced apart from the outer wall panels (AQ), which additional panels form empty fields with respect to the outer wall panels (AQ).

24. Mould according to Claim 23, **characterized in that** the additional panels (WZ) are welded to partition wall panels (ZL) and/or outer wall panels (AL) which intersect them.

## Revendications

1. Moule de fabrication de blocs moulés en béton,
présentant plusieurs logettes de moule (FN) disposées les unes à côté des autres et formant un champ de blocs,
séparées les unes des autres par des parois intermédiaires continues situées entre le côté supérieur et le côté inférieur des logettes de moule,
les parois intermédiaires étant formées de plaques (ZL, SQ) de paroi intermédiaire qui traversent d'un seul tenant l'ensemble du champ de blocs et se coupent mutuellement en des points de croisement (KP),
deux plaques (ZL, ZQ) de paroi intermédiaire se coupant étant enfichées l'une dans l'autre dans des fentes (SU, SO) orientées dans des directions opposées,
des structures de maintien (NU) qui fixent en correspondance géométrique les bords de la deuxième fente (SU) formée dans la deuxième des deux plaques (ZL) de paroi intermédiaire dans une direction (y) par rapport à la surface de la paroi de la première plaque (ZQ) de paroi intermédiaire et transversalement à la direction (z) de la première et de la deuxième fente (SU, SO) étant formées sur une première des deux plaques (ZQ) de paroi intermédiaire qui se coupent en un point de croisement, dans le prolongement de la première fente (SO) formée dans cette première plaque de paroi intermédiaire,
**caractérisé en ce que**
les structures de maintien sont configurées comme creux (NU) par rapport à la surface environnante de la paroi des plaques (ZL, ZQ) de paroi intermédiaire,
**en ce que** les creux sont réalisés sous la forme de rainures (NU) et
**en ce que** les surfaces intérieures de la deuxième fente (SU) dans une partie située à distance de l'ouverture de la fente présentent par rapport au fond de la rainure (NU) une plus grande distance qu'à l'ouverture de la fente.

2. Moule selon la revendication 1, **caractérisé en ce que** les rainures (NU) sont réalisées avec des bords latéraux perpendiculaires à la surface environnante de la paroi.

3. Moule selon les revendications 1 ou 2, **caractérisé en ce que** la largeur des rainures est constante et **en ce que** la deuxième plaque (ZL) de paroi intermédiaire repose sur toute l'épaisseur de sa paroi dans les rainures (NU) sur les bords de la deuxième fente (SU).

4. Moule selon la revendication 1, **caractérisé en ce que** la deuxième fente (SU) se rétrécit à l'ouverture de la fente par rapport à la partie située à distance.

5. Moule selon l'une des revendications 1 à 4, **caractérisé en ce que** sur la deuxième plaque (ZL) de paroi intermédiaire, des deuxièmes structures de maintien (NO) sont formées pour le soutien transversal des bords de la première fente (SO).

6. Moule selon l'une des revendications 1 à 5, **caractérisé en ce que** la première fente (SO) et/ou la deuxième fente (SU) présentent sur le fond de fente situé à l'opposé de l'ouverture de la fente des arrondis (FR) en direction des parois latérales de la fente.

7. Moule selon l'une des revendications 1 à 6, **caractérisé en ce que** les parois extérieures du champ de blocs sont réalisées au moins sous la forme de plaques (AL, AQ) de paroi extérieure au moins sur deux côtés mutuellement opposés.

8. Moule selon la revendication 7, **caractérisé en ce que** les plaques (ZL, ZQ) de paroi intermédiaire croisent les plaques (AL, AQ) de paroi extérieure et débordent latéralement par des débords (UL, ZU) au-delà du champ de blocs.

9. Moule selon les revendications 6 ou 7, **caractérisé en ce que** le champ de blocs est réalisé essentiellement en rectangle dont les bords s'étendent en direction longitudinale et en direction transversale et est délimité par deux paires de plaques (AL, AQ) de paroi extérieure orientées perpendiculairement l'une à l'autre.

10. Moule selon la revendication 9, **caractérisé en ce que** les plaques (AL, AQ) de paroi extérieure s'étendent en se croisant mutuellement au point de coin.

11. Moule selon l'une des revendications 8 à 10, **caractérisé en ce que** les débords (UQ) entre les plaques (ZQ) de paroi intermédiaire sont reliées aux surfaces extérieures des plaques (AL) de paroi extérieure au moyen de premières liaisons coudées (VW), en particulier par vissage.

12. Moule selon la revendication 11, **caractérisé en ce que** les premières liaisons coudées (VW) forment uniquement des liaisons entre les débords (UQ) des plaques (ZQ) de paroi intermédiaire s'étendant dans la direction transversale et des plaques (AL) de paroi extérieure s'étendant dans le sens de la longueur.

13. Moule selon l'une des revendications 7 à 12, **caractérisé en ce que** la surface du champ de blocs est entourée par des tôles de recouvrement (DQ, DL) et **en ce que** les tôles de recouvrement (DQ, DL) sont reliées par des deuxièmes liaisons coudées (VF) aux plaques (ZL) de paroi intermédiaire ou des plaques (AQ) de paroi extérieure, en particulier par vissage.

14. Moule selon la revendication 13, **caractérisé en ce qu'**au moins une partie des deuxièmes liaisons coudées (VF) forme en même temps les premières liaisons coudées (VW).

15. Moule selon l'une des revendications 7 à 14, **caractérisé en ce que** des contre-appuis pour des lattes de soutien d'âme (KL) d'un ensemble de noyau de moule sont disposés sur les surfaces extérieures d'au moins deux plaques de paroi extérieure situées l'une en face de l'autre.

16. Moule selon la revendication 15, **caractérisé en ce que** les contre-appuis sont serrés verticalement par les extrémités de latte de support d'âme débordant au-delà des plaques de paroi extérieure.

17. Moule selon les revendications 15 ou 16, **caractérisé en ce que** les contre-appuis sont vissés sur les surfaces extérieures des plaques de paroi extérieure.

18. Moule selon les revendications 15 ou 16, **caractérisé en ce que** les contre-appuis sont maintenus à un débord des plaques (ZQ) de paroi intermédiaire.

19. Moule selon la revendication 18, **caractérisé en ce que** les lattes (KL) de support d'âme sont insérées dans des découpes des plaques (AL) de paroi extérieure et **en ce qu'**une liaison verticale des plaques (AL) de paroi extérieure avec des plaques de paroi intermédiaire qui les croisent sont combinées avec un serrage des extrémités des languettes (KL) de support d'âme.

20. Moule selon l'une des revendications 1 à 19, **caractérisé en ce que** un ensemble de bride configuré pour serrer le moule dans une machine de moulage est prévu sur deux côtés transversaux mutuellement opposés.

21. Moule selon la revendication 20, **caractérisé en ce que** dans les plaques (ZL) de paroi intermédiaire qui s'étendent dans le sens de la longueur entre les côtés transversaux, les fentes (SU) sont ouvertes vers le bas.

22. Moule selon la revendication 21, **caractérisé en ce que** la hauteur des fentes (SU) ouvertes vers le bas vaut au plus 45 % et en particulier au plus 40 % de la hauteur des plaques (ZL) de paroi intermédiaire.

23. Moule selon l'une des revendications 7 à 22, **caractérisé en ce que** des plaques supplémentaires (WZ) qui forment des champs vides en direction des plaques (AQ) de paroi intermédiaire sont décalées à distance vers l'extérieur sur au moins deux côtés mutuellement opposés des plaques (AQ) de paroi extérieure.

24. Moule selon la revendication 23, **caractérisé en ce que** les plaques supplémentaires (WZ) sont soudées sur les plaques (ZL) de paroi intermédiaire qui les croisent et/ou sur les plaques (AL) de paroi extérieure.
